# EUROPÄISCHE PATENTSCHRIFT

(11) **EP 0 242 702 B1**
(45) Veröffentlichungstag und Bekanntmachung des Hinweises auf die Patenterteilung: **20.09.1989**
(21) Anmeldenummer: 87105170.2
(22) Anmeldetag: 08.04.1987
(51) Int. Cl.: B65H 29/66, B65H 29/04

(54) **Verfahren und Vorrichtung zum Wenden kontinuierlich geförderter Flächengebilde**
Method and device for turning continually arriving flat products
Procédé et dispositif pour tourner des objets plats

(30) Priorität: 18.04.1986 CH 1579/86
(43) Veröffentlichungstag der Anmeldung: 28.10.1987
(73) Patentinhaber: Ferag AG, CH-8340 Hinwil (CH)
(72) Erfinder: Müller, Erwin, CH-8635 Oberdürnten (CH)
(74) Vertreter: Patentanwälte Schaad, Balass, Menzl & Partner AG

(56) Entgegenhaltungen:
- AU-A- 522 596
- DE-A- 3 404 459
- DE-A- 3 417 053

## Beschreibung

Die vorliegende Erfindung betrifft ein Verfahren gemäss dem Oberbegriff des Patentanspruches 1, sowie eine Vorrichtung zur Durchführung des Verfahrens nach dem Oberbegriff des Patentanspruches 3.

Bei der aus der DE-A 34 17 053 vorbekannten Vorrichtung werden die zugeführten Flächengebilde mit ihrer vorlaufenden Kante voraus in den Förderspalt zwischen einer Umlenktrommel und einem diese umschlingenden Stützband eingeführt. Die Umfangsgeschwindigkeit der Umlenktrommel ist gleich der Umlaufgeschwindigkeit des Stützbandes und diese Geschwindigkeiten sind erheblich grösser als die Geschwindigkeit der zugeführten Flächengebilde. Dadurch werden die Flächengebilde beschleunigt, aus der Schuppenformation vereinzelt und zugleich in ihrer Bewegungsrichtung um etwa 180° umgelenkt. Am Ausgang des Förderspaltes ist ein ortsfester Anschlag vorgesehen, der die mit hoher Geschwindigkeit aus dem Förderspalt austretenden Flächengebilde zum Anhalten bringt und sodann auf einen Wegförderer fallen lässt, dessen Förderrichtung und -geschwindigkeit im wesentlichen jener der zugeführten Flächengebilde entspricht. Dadurch entstehf auf dem Wegförderer erneut eine Schuppenformation, bei der aber die bei der Zuführung der Flächengebilde vorlaufende Kante zur nachlaufenden Kante wird und umgekehrt die bei der Zuführung nachlaufende Kante zur vorlaufenden.

Was vorstehend zur DE-A 34 17 053 inbezug auf die zugeführte und auf die weggeführte Schuppenformation dargelegt wurde, trifft auch für die aus der AU-A 522 596 bekannte Einrichtung zu, dass nämlich die vorlaufenden Kanten der zugeführten Flächengebilde zu den nachlaufenden Kanten der weggeführten Flächengebilde werden. Dies ist dann in gewissen Fällen unerwünscht, wenn die Flächengebilde durch gefaltete Druckbogen, beispielsweise Zeitungen gebildet sind, bei denen in der Schuppenformation die vorlaufende Kante in der Regel durch den Falz gebildet ist. Es ist nämlich oft erforderlich, dass so in einer Schuppenformation aus einer Rotationsdruckerpresse anfallende Zeitungen sowohl auf der einen als auf der anderen Flachseite einer weiteren Verarbeitung zu unterziehen sind, wobei aber die ursprüngliche Schuppenformation beizubehalten ist.

Der Erfindung ist daher die Aufgabe zugrunde gelegt, ein Verfahren und eine Vorrichtung der eingangs genannten Art derart auszugestalten, dass die vorlaufende Kante der zugeführten Flächengebilde auch bei den weggeführten Flächengebilden die vorlaufende Kante bleibt, die einen Teil des vorangehenden Flächengebildes überlappt.

Diese Aufgabe wird beim vorgeschlagenen Verfahren durch die im Kennzeichen des Patentanspruches 1 umschriebenen Schritte gelöst. Die zur Durchführung des Verfahrens vorgeschlagene Vorrichtung weist die im Kennzeichen des Patentanspruches 3 umschriebenen Merkmale auf.

Bevorzugte Ausführungsformen des vorgeschlagenen Verfahrens bzw. der vorgeschlagenen Vorrichtung sind in den abhängigen Ansprüchen 2 bzw. 4-9 umschrieben.

Nachstehend ist die Erfindung rein beispielsweise anhand der Zeichnung näher erläutert. Es zeigt :
Fig. 1 eine Seitenansicht einer Vorrichtung,
Fig. 2 einen etwas schematisierten Schnitt etwa längs der Linie 11-11 der Fig. 1, und
Fig. 3 in sehr schematisierter Darstellungsweise eine Ausführungsvariante.

Es sei zuerst auf die Fig. 1 und 2 Bezug genommen. Bei der dargestellten Vorrichtung 10 erkennt man einen Zuförderer 11 und einen Wegförderer 12 und einen dazwischen angeordneten Umlenkmechanismus 13.

Der in Richtung des Pfeiles 14 wirksame Zuförderer 11 weist in regelmässigen Abständen voneinander an einer strichpunktiert angedeuteten, endlosen, geführten Kette 15 befestigte Mitnehmernocken 16 auf, von denen jeder ein Druckprodukt 17 vor sich her stösst. Dabei ist der gegenseitige Abstand der Mitnehmemocken 16 voneinander geringer als das in Richtung des Pfeiles 14 gemessene Format der Druckprodukte 17, so dass deren vorlaufende Kante (hier die Schnittkante oder Blume) die nachlaufende Kante (hier der Falz oder Bund) des vorangehenden Druckproduktes überlappt. Die Druckprodukte 17 fallen hier also in einem geordneten Schuppenstrom mit einem regelmässigen, sogenannten « Schuppenabstand » an.

Analog ist der in Richtung des Pfeiles 19 wirksame Wegförderer 12 aufgebaut. An einer endlosen, umlaufend angetriebenen und geführten Kette 19 sind in Abständen voneinander Mitnehmernocken 20 befestigt, die die nun gewendeten Druckprodukte 17 (darauf wird noch zurückzukommen sein) wiederum an deren nachlaufenden Kante vor sich her stossen. Die Abstände der Mitnehmernocken 20 voneinander entsprechen jenen der Mitnehmemocken 16 voneinander und die Geschwindigkeit der Kette 19 entspricht - abgesehen von der Richtung - jener der Kette 15.

Die Umlenkvorrichtung 13 weist - wie der Fig. 2 zu entnehmen ist - zwei Paare von parallel zueinander umlaufenden Ketten 21-21 und 22-22 auf, die um paarweise und parallelachsig angeordnete Umlenkräder 23, 24 (Fig. 1) und dazwischen in oberen Schienen 25, 25' und unteren Schienen 26, 26' geradlinig geführt sind.

Jedes der Kettenpaare 21-21 und 22-22 ist mit insgesamt sechs nach aussen abstehenden Trägern 27 bzw. 28 bestückt, deren Abstand voneinander - in den geradlinigen Abschnitten der Kettenpaare 21-21 und 22-22 gesehen - den Abständen der Mitnehmernocken 16 oder 20 voneinander entsprechen. Jeder der Träger 17, 18 besteht aus zwei Gelenkkoppeln 29, 30 bzw. 31, 32, die an ihren äusseren Enden bei 33 bzw. 34 aneinander angelenkt sind und an ihren inneren Enden im Abstand voneinander am entsprechenden Kettenpaar 21-21 bzw. 22-22 angelenkt sind.

An ihren äusseren Enden sind die Träger 27 und 28 mit je einem Greifer 35 bzw. 36 versehen, der eine bezüglich der entsprechenden Gelenkkoppeln 29 bzw. 31 feste Backe 37 bzw. 38 aufweist und eine durch Federn 40 bzw. 41 auf die feste Backe 37 bzw. 38 zu, d. h. in Schliesslage vorgespannte schwenkbare Backe 42 bzw. 43 aufweist. Die schwenkbaren Backen 42 und 43 sind über ein nicht sichtbares Hebelgetriebe, von dem nur ein seitlich abstehender, mit Rollen versehener Stössel 42', 43' sichtbar ist, mittels ortsfesten Kulissen 44, 45 von der Schliesslage in die in Fig. 2 strichpunktiert angegebene Offeniage und zurück steuerbar.

Die parallel zueinander umlaufenden Kettenpaare 21-21 und 22-22 sind je über ein Kettenrad 46 bzw. 47 über nicht dargestellte Ketten genau synchron zueinander angetrieben und zwar mit der gleichen Geschwindigkeit wie die Ketten 15 und 19. Der Abstand der Träger 27 voneinander und jener der Träger 28 voneinander entspricht - solange diese sich auf sich auf dem geradlinig zwischen den Umlenkrädem 23, 24 befindlichen Trum der Kettenpaare 21-21 bzw. 22-22 befinden - jenem der Mitnehmemocken 16 bzw. 20 voneinander.

Daraus geht hervor, dass die Greifer 35 und 36, solange ihre Träger 27 bzw. 28 auf den geradlinigen Trumen der Kettenpaare 21-21 bzw. 22-22 sind absolut synchron mit den vom Zuförderer 11 auf einen Gleittisch 48 (Fig. 1 oben) aufgeschobenen Druckprodukte 17 laufen. Der Gleittisch 48 ist weniger breit als die Druckprodukte 17, so dass diese zu beiden Seiten vorstehen. Kurz bevor einer der Träger 27, 28 bzw. seine Gelenkkoppel 30 bzw. 32 mit ihrem Anlenkpunkt an dem Kettenpaar 21-21 bzw. 22-22 beginnt auf das Umlenkrad 23 aufzulaufen, werden die Greifer 35 und 36 geschlossen, wie dies in Fig. 1 oben rechts neben der Schnittlinie 11-11 gezeigt ist. Damit erfassen sie das in ihrem Bereich befindliche Druckprodukt 17 an seinem seitlichen Rändern. Da nun die Träger 27, 28 von den Kettenpaaren 21-21 bzw. 22-22 nach aussen abstehen, erfährt ihr äusseres Ende bzw. der dort vorhandene Greifer eine Beschleunigung. Die Greifer 35, 36 werden dabei so lange beschleunigt, bis die Anlenkpunkte sowohl der Gelenkkoppeln 30 bzw. 32 als auch der Gelenkkoppeln 29 bzw. 31 an den entsprechenden Kettenpaaren 21-21 bzw. 22-22 auf dem Umlenkrad sind. Dadurch werden die Druckprodukte 17 vereinzelt und - gehalten durch die Greifer 35, 36 - einzeln um eine etwa der Drehachse des Umlenkrades 23 entsprechende Umlenkachse umgelenkt.

Um die Druckprodukte 17 während dieses Umlenkvorganges zu stützen und/oder daran zu hindern wegen der Fliehkraft Schaden zu nehmen, ist einerseits eine etwa der Flugbahn der Greifer 35, 36 folgende, zwischen diesen angeordnete Walzenbahn 49 vorgesehen und andererseits eine der Flugbahn der Greifer 35, 36 aussen herum folgende Führungsschiene 50.

Sobald der Anlenkpunkt der Gelenkkoppeln 30 bzw. 32 an den entsprechenden Kettenpaaren 21-21 und 22-22 das Umlenkrad verlässt, beginnt die Verzögerungsphase der Träger 27, 28 und damit der Greifer 35, 36. Diese Verzögerungsphase hält so lange an, bis auch der Anlenkpunkt der Gelenkkoppeln 29, 31 an dem entsprechenden Kettenpaar 21-21 bzw. 22-22 das Umlenkrad 23 verlassen hat. Damit laufen die Greifer 35, 36 wieder gleich schnell wie der Wegförderer 12 und die Greifer können somit geöffnet werden, worauf das entsprechende Druckprodukt 17 dem Wegförderer 12 übergeben wird.

In Fig. 1 ist die obere Seite der auf dem Zuförderer 11 anfallenden Druckprodukte 17 durch einen dicken Strich angedeutet. Wenn das Druckprodukt den Wegförderer 12 erreicht hat, liegt diese oben gewesene Seite unten, wobei aber die auf dem Zuförderer 11 vorhandene Schuppenformation in dem Sinne auf dem Wegförderer 12 erhalten geblieben ist, dass die vorlaufende Kante jedes Druckproduktes die nachlaufende Kante des vorangehenden Druckproduktes 17 überlappt. Jedes Druckprodukt ist also um zur Förderrichtung parallele Wendeachsen gewendet und die ursprüngliche Formation ist beibehalten worden. Selbstverständlich können die Druckprodukte 17 auch mit vorlaufendem Bund und nachlaufender Blume auf dem Zuförderer 11 anfallen und auf dem Wegförderer weggeführt werden.

Die in Fig. 3 skizzierte Ausführungsform unterscheidet sich von der bisher beschriebenen Ausführungsform vor allem dadurch, dass als Zuförderer und als Wegförderer ein und derselbe Einzelförderer 51 dient. Dieser ist im wesentlichen wie der in der CH-PS 644.816 (weitgehend inhaltsgleich mit der DE-OS 3 102 242.1 und der US-PS 4,381,056) beschriebene Einzelförderer mit einem Unterschied aufgebaut. Dieser Unterschied besteht darin, dass seine Greifer 52 zwar in regelmässigen Abständen voneinander über ein Kopplungselement 54 an die nur angedeutete Kette 53 gekoppelt sind, aber jeder Greifer ist zugleich um einen quer zur Kette 53 gerichteten Schwenkzapfen 55 schwenkbar am Kopplungsglied 54 angelenkt. Am Gehäuse jedes der im übrigen gleich wie in den genannten Patentschriften in Offen- bzw. Schliesslage gesteuerten Greifer 52 ist ausserdem eine Rolle 56 angeordnet, die mit ortsfesten Kulissen 57, 58 zusammenwirkt, so dass letztlich die Kulissen 57, 58 die Schwenklage der Greifer 52 in bezug auf die Kette 53 bestimmen.

Die von dem in Fig. 3 oben erscheinenden Trum des Einzelförderers 51 in der gleichen Formation wie in Fig. 1 anfallenden Druckprodukte 17 werden nun von einem ähnlich wie der Zuförderer 11 oder der Wegförderer 12 gebaute Zwischenförderer 59 übemommen, dessen Mitnehmemocken 60 in einem grösseren Abstand voneinander an der nur angedeuteten Kette 61 befestigt sind als der gegenseitige Abstand der Greifer 52 an der Kette 53. Dagegen ist die Fördergeschwindigkeit des Zwischenförderers 59 um so viel höher als jene des Einzelförderers 51, dass stets einer der Mitnehmemocken 60 mit einem der Greifer 52 zusammentrifft. Damit ziehen die Mitnehmemocken 60 die Druckprodukte 17 aus dem Maul der nun geöffneten Greifer 52 und schieben sie vor sich hin auf den Gleittisch 48, wo sie vom nur schematisch dargestellten Umlenkmechanismus 13 übernommen werden. Die die Greifer 35, 36 tragenden und von den Ketten 21-21, 22-22 nach aussen abstehenden Träger 27, 28 sind hier nicht durch zwei Gelenkkoppeln gebildet, sondern auf geeignete Weise so an den zugeordneten Ketten 21-21, 22-22 befestigt, dass sie von diesen rechtwinklig abstehen.

Der Abstand der Träger 27, 28 voneinander entspricht jenem der Mitnehmemocken 60 voneinander und die Umlaufgeschwindigkeit der Ketten 21-21, 22-22 entspricht hier jener des Zwischenförderers 59.

Damit erhalten die Greifer 35, 36 und das von diesen erfassten Druckprodukt 17 plötzlich eine höhere Geschwindigkeit, sobald der entsprechende Träger 27, 28 bzw. dessen zugeordnete Ketten 21-21, 22-22 auf das Umlenkrad 23 aufläuft, das hier kleiner als das Umlenkrad 24 ist.

Deswegen sind die geradlinigen Trume der Ketten 21-21, 22-22 zwischen den Rädern 23 und 24 nicht parallel zueinander. Das in Fig. 3 unten erscheinende « rücklaufende Trum der Ketten 21-21 und 22-22 führt im wesentlichen radial auf das Umlenkrad 62 des Einzelförderers 51 zu, an dem die leeren und noch offenen Greifer 52 durch die Kulissen 57, 58 inzwischen in eine rechtwinklig von der Kette 53 abstehende Schwenklage gebracht worden sind. Dadurch wird nun die vorlaufende Kante der Druckprodukte 17 von den Greifern 52 erfasst, und diese werden dann am unteren Trum des Einzelförderers 51 hängend weggeführt.

Würden die weggeführten Druckprodukte 17 über einen gestrichelt angedeuteten Gleittisch 63 geschleift, wird klar, dass die Formation, in der die Druckprodukte 17 zugeführt wurden praktisch dieselbe geblieben ist, d. h. die « vorlaufende » Kante (hier die Blume) überlappt die nachlaufende Kante (hier den Bund) des vorangehenden Druckproduktes. Auch sind die Druckprodukte durch den Umlenkmechanismus gewendet worden, denn die mit einem kurzen Teil bezeichneten oberen Seiten der zugeführten Druckprodukte liegen nun in der « Quasi »-Schuppenformation auf dem Gleittisch 63 unten. Im Zuge dieses Wendens haben aber auch die Greifer 52 in dem Sinne gewechselt, dass sie beim Zuführen der Druckprodukte 17 deren nachlaufende Kanten (hier den Bund) ergriffen haben und beim Wegführen deren gegenüberliegende Kante, hier die Blume.

## Patentansprüche

1. Verfahren zum Wenden von kontinuierlich in einer Schuppenformation zugeführten Flächengebilden, bei dem diese einzeln erfasst und durch Beschleunigung aus der Schuppenformation vereinzelt und zugleich um eine zur Förderrichtung quer gerichteten Umlenkachse umgelenkt werden und sodann einem Wegförderer derart zugeführt werden, dass sich erneut eine Schuppenformation ergibt, dadurch gekennzeichnet, dass die Flächengebilde beim Wenden lediglich in ihrem vorlaufenden Bereich erfasst werden, sodann beschleunigt und mit frei fliegendem nachlaufendem Bereich umgelenkt werden und vor Freigabe auf den in entgegengesetzter Richtung als der Zuförderer wirkenden Wegförderer verzögert werden.

2. Verfahren nach Patentanspruch 1, dadurch gekennzeichnet, dass die an ihrem in der Zuführrichtung vorlaufenden Bereich erfassten Flächengebilde vor der Umlenkung mit gleicher Geschwindigkeit wie in der Zuführvorrichtung zum Wenden gefördert werden.

3. Vorrichtung zum Wenden von kontinuierlich in einer Schuppenformation auf einem Zuförderer (11) zugeführten Flächengebilden (17) mit einem dem Zuförderer nachgeordneten Umlenkmechanismus (1.3), bestehend aus zumindest einem endlos umlaufend angetriebenen Zugorgan (21, 22), das um ein Umlenkrad geführt ist, an dem die Flächengebilde durch Beschleunigung aus der Schuppenformation vereinzelt und um eine zur Förderrichtung quer gerichtete Umlenkachse umgelenkt werden und mit einem die Flächengebilde vom Umlenkmechanismus übernehmenden und diese in Schuppenformation transportierenden Wegförderer, dadurch gekennzeichnet, dass das Zugorgan (21, 22) mit in gleichmässigem Abstand voneinander angeordneten, nach aussen abstehenden Trägern (27, 28) versehen ist, an deren äusseren Enden Greifer (35, 36) montiert sind, die dazu bestimmt sind, jeweils den vorlaufenden Bereich eines Flächengebildes seitlich zu erfassen.

4. Vorrichtung nach Patentanspruch 3, dadurch gekennzeichnet, dass der Umlenkmechanismus (13) zwei Paare von zueinander parallel umlaufend angetriebenen Ketten (21-21, 22-22) aufweist, die je mit den nach aussen abstehenden Trägern (27, 28) versehen sind, und dass die Greifer (35, 36) dazu eingerichtet sind, paarweise jeweils den vorlaufenden Bereich des einen und des anderen seitlichen Randes eines zugeführten Flächengebildes (17) zu erfassen.

5. Vorrichtung nach Patentanspruch 4, dadurch gekennzeichnet, dass jeder der Träger (27, 28) aus zwei einerends aneinander angelenkten Gelenkkoppeln (29, 30 ; 31, 32) besteht, die andemends an zwei in Abstand voneinander befindlichen Anlenkstellen an den entsprechenden Ketten (21-21 ; 22-22) angelenkt sind.

6. Vorrichtung nach einem der Patentansprüche 3 bis 5, dadurch gekennzeichnet, dass die Umlaufgeschwindigkeit des Zugorganes (21-21 ; 22-22) mindestens der Fördergeschwindigkeit des Zuförderers (11) und des Wegförderers (12) entspricht.

7. Vorrichtung nach einem der Patentansprüche 3 bis 6, dadurch gekennzeichnet, dass im Bereich jenes Abschnittes der Umlaufbahn der Greifer (35, 36), in dem das Zugorgan (21-21 ; 22-22) um das Umlenkrad (23) geführt ist, Führungsmittel, beispielsweise Führungsschienen (50) und/oder Führungswalzen (49) für die Flächengebilde (17) angeordnet sind.

8. Vorrichtung nach einem der Patentansprüche 3 bis 7, dadurch gekennzeichnet, dass der Zuförderer durch das eine Trum und der Wegförderer durch das andere Trum eines mit gesteuerten Greifern (52) zum Erfassen einer der quer zur Förderrichtung verlaufenden Kanten jeweils eines der Flächengebilde (17) bestückten Einzelförderers (51) gebildet sind.

9. Vorrichtung nach Patentanspruch 5, dadurch gekennzeichnet, dass der Abstand der Anlenkstellen der Gelenkkoppeln (29, 30 ; 31, 32) an den entsprechenden Ketten (21-21 ; 22-22) geringer ist als der Abstand aufeinander folgender Träger (27 ; 28) voneinander.

## Claims

1. A method of turning continually arriving flat products in a stream formation, in which individual products are taken hold of and are scattered out of the stream formation by acceleration and at the same time are turned about a lateral axis arranged transversely to the conveying direction and are then conducted to a path conveyor in such a way that a new stream formation occurs, characterised in that the flat products are taken hold exclusively in the region of their front end and are then accelerated and turned with the following area moving freely and are slowed down before release onto the path conveyor operating as the supply conveyor in the opposite direction.

2. A method according to claim 1, characterised in that the flat products taken hold of in the supply direction in the region of their front end are conveyed before turning with the same speed - as in the feed apparatus for turning.

3. Apparatus for turning continually arriving flat products (17) in a stream formation on a supply conveyor (11) with a turning mechanism (13) arranged after the supply conveyor, consisting of at least one endlessly circulating driven traction member (21, 22) which is guided around a guide wheel at which the flat products are scattered out of the stream formation by acceleration and are turned about a lateral axis arranged transversely to the conveying direction and with a path conveyor receiving the flat products from the turning mechanism and transporting these in stream formation, characterised in that the traction member (21, 22) is provided with carriers (27, 28) arranged equidistantly from one another and projecting outwardly, and grabbers (35, 36) are mounted at their outer ends the purpose of which is to take hold of a flat product from the side in the region of its front end.

4. Apparatus according to claim 3, characterised in that the turning mechanism (13) has two pairs of parallel circulating driven chains (21-21, 22-22) which are each provided with outwardly projecting carriers (27, 28), and that the grabbers (35, 36) are fitted to the turning mechanism in order to take hold of a supplied flat product (17) in the region of its front end from one side edge and from the other side edge, respectively, as a pair.

5. Apparatus according to claim 4, characterised in that each of the carriers (27, 28) consists of two jointed couplings (29, 30 ; 31, 32) joined to each other at one end and joined at the other end to two coupling locations spaced apart from one another on the corresponding chains (21-21 ; 22-22).

6. Apparatus according to one of claims 3 to 5, characterised in that the tuming speed of the traction member (21-21 ; 22-22) corresponds at least to the conveying speed of the supply conveyor (11) and the path conveyor (12).

7. Apparatus according to one of claims 3 to 6, characterised in that guide means, for example guide rails (50) and/or guide rollers (49) are arranged for the flat products (17) in the region of each section of the continuous path of the grabbers (35, 36), in which the traction member (21-21 ; 22-22) is guided around the guide wheel (23).

8. Apparatus according to one of claims 3 to 7, characterised in that the supply conveyor is formed by one run and the path conveyor is formed by the other run of a single conveyor (51) mounted with controlled grabbers (52) for taking hold of one of the edges respectively of one of the flat products (17) extending transversely to the conveying direction.

9. Apparatus according to claim 5, characterised in that the distance of the coupling locations of the jointed couplings (29, 30 ; 31, 32) from the corresponding chains (21-21 ; 22-22) is less than the distance of consecutive carriers (27 ; 28) from one another.

## Revendications

1. Procédé pour retourner des produits plats amenés en continu en une formation d'écailles au cours duquel ceux-ci sont saisis individuellement et individualisés par accélération dans la formation d'écailles tout en étant déviés autour d'un axe de déviation orienté transversalement à la direction de transport, puis amenés à un transporteur d'évacuation de façon à obtenir à nouveau une formation d'écailles, caractérisé en ce que, lors du retournement, les produits plats sont saisis uniquement dans leur partie antérieure, puis accélérés et déviés avec la partie postérieure libre et ralentis avant la libération sur le transporteur d'évacuation agissant dans la direction opposée à celle du transporteur d'amenée.

2. Procédé selon la revendication 1, caractérisé en ce que les produits plats saisis dans leur partie antérieure dans la direction d'amenée sont transportés avant la déviation à la même vitesse que dans le dispositif d'amenée pour le retournement.

3. Dispositif pour retourner des produits plats (17) amenés en continu en formation d'écailles sur un transporteur d'amenée (11), comprenant un mécanisme de déviation (13) monté en aval du transporteur d'amenée et composé d'au moins un organe de traction (21, 22) sans fin entraîné en continu lequel est passé autour d'une roue de renvoi sur laquelle les produits plats sont individualisés par accélération dans la formation d'écailles et déviés autour d'un axe de déviation orienté transversalement à la direction de transport, ainsi qu'un transporteur d'évacuation reprenant les produits plats du mécanisme de déviation et les transportant en formation d'écailles, caractérisé en ce que l'organe de traction (21, 22) est muni de supports (27, 28) disposés à des intervalles réguliers et dépassant vers l'extérieur à l'extrémité extérieure desquels sont montées des griffes (35, 36) destinées à saisir par le côté la partie respectivement antérieure d'un produit plat.

4. Dispositif selon la revendication 3, caractérisé en ce que le mécanisme de déviation (13) comprend deux paires de chaînes (21-21, 22-22) parallèles et entraînées en continu dont chacune est munie de support (27, 28) dépassant vers l'extérieur, et que les griffes (35, 36) sont agencées pour saisir par paires la partie respectivement antérieure de l'un et l'autre bord latéral d'un produit plat (17) amené.

5. Dispositif selon la revendication 4, caractérisé en ce que chacun des supports (27, 28) se compose de deux bielles (29, 30 ; 31, 32) articulées l'une sur l'autre et dont les autres extrémités sont articulées sur les chaînes correspondantes (21-21 ; 22-22), à deux points d'articulation situés à distance l'un de l'autre.

6. Dispositif selon l'une des revendications 3 à 5, caractérisé en ce que la vitesse de rotation de l'organe de traction (21-21 ; 22-22) correspond au moins à la vitesse de transport du transporteur d'amenée (11) et du transporteur d'évacuation (12).

7. Dispositif selon l'une des revendications 3 à 6, caractérisé en ce que dans la région de la section de la trajectoire des griffes (35, 36) dans laquelle l'organe de traction (21-21 ; 22-22) est guidé autour de la roue de renvoi (23) sont disposés des moyens de guidage, par exemple des rails-guides (50) et/ou des rouleaux de guidage (49) pour les produits plats (17).

8. Dispositif selon l'une des revendications 3 à 7, caractérisé en ce que le transporteur d'amenée est constitué par l'un des brins et le transporteur d'évacuation par l'autre brin d'un transporteur individuel (51) équipé de griffes (52) commandées pour la saisie de l'un des bords orientés transversalement à.la direction de transport de respectivement un produit plat (17).

9. Dispositif selon la revendication 5, caractérisé en ce que l'intervalle entre les points d'articulation des bielles articulées (29, 30 ; 31, 32) sur les chaînes correspondantes (21-21 ; 22-22) est plus petit que l'intervalle entre des supports (27, 28) successifs.
